# EUROPÄISCHE PATENTSCHRIFT

(11) **EP 2 979 589 B1**
(45) Veröffentlichungstag und Bekanntmachung des Hinweises auf die Patenterteilung: **24.10.2018**
(21) Anmeldenummer: 14179352.1
(22) Anmeldetag: 31.07.2014
(51) Int. Cl.: A47F 5/11

(54) **Transportabler Sockel**
Transportable base
Socle transportable

(43) Veröffentlichungstag der Anmeldung: 03.02.2016
(73) Patentinhaber: STI-Gustav Stabernack GmbH, 36341 Lauterbach (DE)
(72) Erfinder: Baringer, Peter, 93098 Mintraching (DE)
(74) Vertreter: Borbach, Markus

(56) Entgegenhaltungen:
- DE-U1- 9 302 959
- DE-U1- 20 007 479
- FR-A1- 2 617 802
- GB-A- 929 109
- JP-U- S6 038 221
- US-A- 3 880 343

## Beschreibung

### Gebiet der Erfindung

Die vorliegende Erfindung betrifft einen Sockel, der insbesondere für einen Verkaufsaussteller oder ein Verkaufsregal geeignet ist. Ferner geht es um ein Verfahren zur Herstellung eines solchen Sockels.

### Hintergrund der Erfindung

Die Auslegeschrift 27 56 960 (Wellpappenfabrik Schumacher GmbH) offenbart einen Transportbehälter, der auch als Display-Sockel verwendet werden kann. Dieser Behälter oder Sockel wird durch zwei an der Unterseite angeordnete Hohlbalken verstärkt. Die Hohlbalken werden jeweils aus mehreren aneinander angelenkten Materialabschnitten, in der Regel aus Pappabschnitten, gebildet. Die Hohlbalken verleihen einem Display-Sockel selbstverständlich eine hohe Stabilität. Ihre Ausformung allerdings erscheint aufwendig und wird daher in der Regel wohl nur werkseitig vorgenommen werden.

Das Gebrauchsmuster G 89 01 600 (CDE Commerce Display) offenbart einen anderen Verkaufsaufsteller mit einem Sockel. Dieser ist speziell als Palettenaufsteller ausgebildet. Dabei ist der Verkaufsaufsteller auf einem Sockel angeordnet, welcher seinerseits auf eine Palette gestellt werden kann. Der Sockel weist zwei Seitenwände auf. Diese verlaufen aber nicht gerade, sondern winkelförmig derart, dass sie zum Innenraum des Sockels hin eingeknickt sind. Dadurch wird dem Sockel, bezogen auf eine Belastung von oben, zusätzliche Stabilität gegeben. Ferner sind im Innenraum des Sockels Stege vorgesehen, welche zwischen Vorderwand und Rückwand des Sockels verlaufen. Diese Stege sind erkennbar einzeln in die gewünschte Stellung zwischen Vorderwand und Rückwand zu verbringen.

Das auch äußerlich erkennbare Einknicken der Seitenwände kann als ästhetischer Nachteil dieser Konstruktion empfunden werden.

Ein weiterer Sockel ist aus dem Dokument JP H4-4604 Y bekannt.

Die vorliegende Erfindung wünscht in einfacher ökonomischer Weise einen Sockel anzubieten. Er soll gut transportierbar, leicht und stabil sein. Ferner soll er leicht herstellbar sein.

Diese Vorteile werden durch den Sockel nach Anspruch 1 und durch das Verfahren nach Anspruch 5 erreicht.

Bei der vorliegenden Erfindung geht es also um einen Sockel für ein Verkaufsregal. Allerdings ist die Verwendung für ein Verkaufsregal nur im Sinne einer Eignung und auch typischen oder bevorzugten Verwendung zu verstehen. Der Sockel ist ebenso für andere Objekte geeignet, beispielsweise könnte es sich auch um ein Bücherregal handeln. Typischerweise wird der Sockel für Objekt in einem Verkaufsraum eingesetzt, statt eines Verkaufsregals vielleicht auch eine Werbesäule oder ein Warenträger oder -tisch. Der Sockel umfasst ein Innengefache und eine äußere Hülle.

Dabei dient das Innengefache im Wesentlichen der Stützung und Stabilisierung des Sockels. Dieses Innengefache umfasst einen ersten Verstärkungssteg und einen zweiten Verstärkungssteg. Das Innengefache kann jedoch auch weitere Verstärkungsstege umfassen, beispielsweise einen dritten oder vierten Verstärkungssteg. Es ist häufig zweckmäßig, die Verstärkungsstege symmetrisch zueinander anzuordnen. Jeder Verstärkungssteg kann eine Vielzahl von Stegabschnitten umfassen. Diese Stegabschnitte sind zweckmäßigerweise aneinander angelenkt, also fest miteinander verbunden, jedoch zueinander beweglich. Der Verstärkungssteg kann dazu einstückig oder mehrstückig ausgeführt werden. Die Verstärkungsstege können aus Holz oder Kunststoffen gefertigt werden, zweckmäßig sind in der Regel Papier und Karton, insbesondere Wellpappe. Die Stegabschnitte können allgemein mittelbar oder unmittelbar miteinander verbunden sein. Zur unmittelbaren Verbindung ist es zweckmäßig, wenn zwei Stegabschnitte einstückig gefertigt sind und durch eine Schwächungslinie verbunden werden. Eine solche Schwächungslinie kann eine Rillung oder Perforation sein. Zur mittelbaren Verbindung könnte ein eigenständiges Bauteil dienen, etwa ein Gelenk. Alternativ können zur mittelbaren Verbindung auch noch andere Abschnitte zwischen zwei Stegabschnitten dienen, beispielsweise solche, die zweiseitig über Schwächungslinien angelenkt sind.

Die äußere Hülle soll eine erste Seitenwand, eine angrenzende zweite Seitenwand, eine der ersten Seitenwand gegenüberliegende dritte Seitenwand und eine der dritten Seitenwand gegenüberliegende vierte Seitenwand aufweisen. Zweckmäßigerweise sind diese Seitenwände im rechten Winkel zueinander angeordnet, so dass die äußere Hülle insgesamt eine Quaderform beschreibt. Die erste Seitenwand ist als Vorderwand denkbar, die dritte Seitenwand als Rückwand, die zweite Seitenwand als rechte Seitenwand und die vierte Seitenwand als linke Seitenwand. Alle oder einzelne der Seitenwände können auch durchbrochen sein oder Ausnehmungen haben. Die Seitenwände können auch so weitgehend durchbrochen sein, dass sie als umlaufender Rahmen mit beispielsweise zwei oder vier Stegen ausgeführt sind.

Im Sinne der Erfindung soll der erste Stegabschnitt über eine druckbelastbare Verbindung mit der zweiten Seitenwand verbunden sein. Ebenfalls soll der vierte Stegabschnitt über eine druckbelastbare Verbindung mit der vierten Seitenwand verbunden sein. Eine solche druckbelastbare Verbindung kann eine Steck- oder Anstoßverbindung sein. Bei solchen Varianten kann die Verbindung Druckkräfte weiterleiten, bei Zugkräften löst sich die Verbindung wieder. Eine druckbelastbare Verbindung kann aber auch zusätzlich zugbelastbar sein. Dies ist in der Regel der Fall bei festen Verbindungen. Solche festen Verbindungen lassen sich in verschiedener mechanischer Weise herstellen, insbesondere aber durch Verklebung. Dabei ist es zweckmäßig, eine Klebelasche vorzusehen. Häufig ist es zweckmäßig diese Klebelasche an dem zu verbindenden Stegabschnitt des Verbindungssteges vorzusehen. Die Lasche kann dabei gegenüber dem Stegabschnitt abgeknickt sein, so dass sie zur Verbindung mit der Hülle eine große nutzbare Klebefläche anbietet.

Der zweite und der dritte Stegabschnitt sollen über eine zugbelastbare Verbindung mit der ersten oder mit der dritten Seitenwand verbunden sein. Es kann sich also beispielsweise um eine Verbindung mit der Vorderwand oder der Rückwand des Sockels handeln. Eine zugbelastbare Verbindung könnte man beispielsweise über eine Kordel herstellen. Andere zugbelastbare Verbindungen können aber auch zusätzlich druckbelastbar sein. Wiederum kommt für die Verbindung eine mechanische Verbindung, insbesondere in der Form einer Verklebung in Frage. Dabei kann ein zusätzliches Bauteil vorgesehen sein, welches eine Klebefläche anbietet.

Dies kann eine Klebelasche sein, es kann aber auch ein anderes Bauteil sein. Insbesondere bietet es sich an, zwischen dem zweiten Stegabschnitt und dem dritten Stegabschnitt einen Verbindungsabschnitt vorzusehen. Dieser Verbindungsabschnitt kann den zweiten Stegabschnitt mit dem dritten Stegabschnitt verbinden. Beispielsweise können die drei Abschnitte aneinander angelenkt sein, also einstückig aus einem Zuschnitt ausgeführt sein. Der Verbindungsabschnitt kann dann so positioniert werden, dass er eine große Klebefläche zur Verklebung mit der äußeren Hülle anbietet. Die Verbindungslinien zwischen Verbindungsabschnitt und den Stegabschnitten können beweglich sein, um eine Beweglichkeit jeweils zwischen dem zweiten Stegabschnitt und dem dritten Stegabschnitt und der äußeren Hülle herzustellen.

Durch Ausstanzen ist es auch möglich, aus Teilen des ersten und/oder des zweiten Stegabschnittes eine Ankerlasche herauszubiegen. Diese Ankerlasche kann sich zur Verklebung in einer Ebene mit dem Verbindungsabschnitt befinden. Dadurch wird die zur Verfügung stehende Klebefläche größer und es können weitere günstige Klebepunkte zur Verbindung des Verbindungsabschnittes mit der äußeren Hülle gewählt werden.

Es kann auch zweckmäßig sein, entsprechende Ankerlaschen für weitere Elemente des Sockels vorzusehen. Insbesondere können Klebelaschen mit Ankerlaschen versehen werden. Dies kann geschehen, indem die Ankerlaschen durch Ausstanzungen von Abschnitten der Klebelaschen gebildet werden.

Es ist ferner vorteilhaft, wenn der beschriebene Sockel von einer Nutzkonfiguration in eine Transportkonfiguration überführt werden kann. In der Nutzkonfiguration nimmt der Sockel ein großes Volumen ein, beispielsweise die beschriebene Quaderform. In der Transportkonfiguration können die Teile der äußeren Hülle flach aufeinandergelegt werden. Die Erfindung bezieht sich also auch allgemein auf einen Sockel, der von einer Transportkonfiguration in eine Nutzkonfiguration überführt werden kann.

Vorteilhafterweise ist, etwa zum Zweck eines Rücktransports, die zerstörungsfreie Überführung von der Nutzkonfiguration in die Transportkonfiguration möglich. Um diese Überführung zu erleichtern, ist es zweckmäßig, die Verstärkungsstege in bestimmter Weise zu gestalten. Dabei hat es sich als vorteilhaft erwiesen, wenn die Klebelaschen, mit denen ein Stegabschnitt eines Verstärkungssteges an der äußeren Hülle befestigt ist, entgegengesetzt zu dem an den Stegabschnitt angrenzenden nächsten Stegabschnitt abgeknickt sind. Dies führt dazu, dass die Knickstellen nicht überlastet werden, und das Überführen des Verstärkungssteges in eine flache Konfiguration, wie sie zum Transport günstig ist, erleichtert wird.

In diesem Sinne ist es insbesondere vorteilhaft, einen Sockel zu gestalten, bei dem zwischen der ersten Klebelasche und dem ersten Stegabschnitt eine erste Knicklinie vorgesehen ist und bei dem zwischen dem ersten Stegabschnitt und dem zweiten Stegabschnitt eine zweite Knickline vorgesehen ist und der zweite Stegabschnitt in eine erste Richtung aus der durch den ersten Stegabschnitt festgelegten Ebene herausweist und die erste Klebelasche in eine zweite Richtung aus der durch den ersten Stegabschnitt festgelegten Ebene herausweist und die zweite Richtung der ersten Richtung im Wesentlichen gegenüberliegt.

Ebenfalls ist es in diesem Sinne vorteilhaft, einen Sockel anzubieten, bei dem zwischen der zweiten Klebelasche und dem vierten Stegabschnitt eine vierte Knicklinie vorgesehen ist und bei dem zwischen dem vierten Stegabschnitt und dem dritten Stegabschnitt eine dritte Knickline vorgesehen ist und der dritte Stegabschnitt in eine dritte Richtung aus der durch den vierten Stegabschnitt festgelegten Ebene heraus weist und die zweite Klebelasche in eine vierte Richtung aus der durch den vierten Stegabschnitt festgelegten Ebene heraus weist und die vierte Richtung der dritten Richtung im Wesentlichen gegenüberliegt.

Vorteilhaft ist es, wenn bei dem Sockel der erste Stegabschnitt und der zweite Stegabschnitt in der Nutzkonfiguration einen rechten Winkel miteinander bilden. In dieser Weise können die Stegabschnitte für hohe Stabilität in verschiedenen Richtungen bei verschiedener Belastung des Sockels sorgen. Dabei stabilisieren sich die Stegabschnitte auch gegenseitig. Daher ist es auch vorteilhaft, wenn alternativ oder zusätzlich der dritte Stegabschnitt und der vierte Stegabschnitt in der Nutzkonfiguration einen rechten Winkel miteinander bilden.

Ein Sockel nach der vorliegenden Erfindung kann bereits, wenn nur ein Verstärkungssteg verwendet wird, eine hinreichende Stabilität aufweisen. Vorteilhaft ist es in der Regel zwei Verstärkungsstege zu verwenden. Da diese beiden Stege allein bereits eine für gängige Zwecke völlig hinreichende Stabilität des Sockels sicherstellen können, ist es dabei besonders vorteilhaft, wenn die beiden Verstärkungsstege spiegelbildlich zueinander angeordnet werden. Dies sorgt für einen übersichtlichen Aufbau des Sockels, der beispielsweise die Überführung des Sockels von der Transportstellung in eine Nutzstellung intuitiver und einfacher macht. Besonders zweckmäßig ist es, wenn in der äußeren Hülle des Sockels, und zwar vorteilhafterweise in den Seitenwänden Faltlinien vorgesehen sind. Der Sockel kann also in der zweiten Seitenwand eine erste Faltlinie aufweisen und gegenüberliegend in der vierten Seitenwand eine zweite Faltlinie. Diese beiden gegenüberliegenden Faltlinien definieren eine Ebene. Ebenfalls wird durch die beiden Verstärkungsstege, wenn sie spiegelbildlich zueinander angeordnet sind, eine Ebene definiert, nämlich die Spiegelebene dieser Spiegelsymmetrie. Vorteilhaft ist es, wenn die durch die Faltlinien definierte Ebene mit dieser Spiegelebene zusammenfällt. Dabei ergibt sich ein vollständig symmetrischer Sockel, der für verschiedenste Belastungen stabil ausgelegt ist und leicht von einer Nutzkonfiguration in eine Transportkonfiguration überführt werden kann und umgekehrt. Dazu genügt es, die Faltlinien innerhalb der beschriebenen Ebene auseinanderzuziehen. Diese Bewegung bewirkt dann, dass die zweite und vierte Seitenwand des Sockels auf sich selbst gefaltet werden und dass die erste und dritte Seitenwand aufeinander zu bewegt werden.

Es ist zweckmäßig, die Seitenwände am oberen und am unteren Ende mit Umlegelaschen zu versehen. Diese Umlegelaschen können in der oberen Ebene, sozusagen in der Tischebene, das Aufsetzen, beispielsweise eines Verkaufsregals auf den Sockel erleichtern. In der unteren Ebene, also der Bodenebene des Sockels, sorgen sie dafür, dass der Sockel besseren Stand auf einem Untergrund hat. Ein solcher Untergrund kann ein Fußboden sein. Häufiger allerdings wird der Sockel auf eine Palette aufgesetzt, beispielsweise auf eine Viertelpalette. Dies erleichtert den Transport des Sockels mit und ohne aufgesetztem Verkaufsregal. Neben den Umlegelaschen können insbesondere an den unteren Enden der Seitenwände des Sockels auch Stecklaschen vorgesehen sein. Solche mittig im Bereich der Seitenwände vorgesehenen Stecklaschen können in Aufnahmenuten von typischen Viertelpaletten eingesteckt werden.

Die vorliegende Erfindung betrifft nicht nur einen Sockel, sondern auch ein Verfahren zu seiner Herstellung. Die Vorteile, die die Sockelkonstruktion als solche hat, werden ergänzt durch Vorteile, die sich aus der leichten Herstellbarkeit des Sockels ergeben. Ebenfalls werden Vorteile, die das Verfahren zur Herstellung des Sockels hat, noch ergänzt und verstärkt durch Vorteile, die der fertige Sockel als Gegenstand besitzt.

Die Erfindung bezieht sich auf ein Verfahren zur Herstellung eines Sockels, welches folgende Schritte umfasst:
- Zurverfügungstellen eines Zuschnittes für die äußere Hülle, welcher Abschnitte für die erste Seitenwand, für die zweite Seitenwand, für die dritte Seitenwand und für die vierte Seitenwand umfasst, wobei der Abschnitt für die zweite Seitenwand eine erste Faltlinie und der Abschnitt für die vierte Seitenwand eine zweite Faltlinie umfasst und der Abschnitt für die dritte Seitenwand zwischen dem Abschnitt für die zweite Seitenwand und dem Abschnitt für die vierte Seitenwand angeordnet ist;
- Zurverfügungstellen eines zweiten Zuschnittes welcher zumindest Abschnitte für einen ersten Verstärkungssteg aufweist, wobei der erste Verstärkungssteg einen ersten Endabschnitt, einen zweiten Endabschnitt und mindestens einen mittleren Abschnitt aufweist;
- Aufbringen von Verbindungsmitteln auf den ersten und / oder zweiten Zuschnitt;
- Herstellen einer druckbelastbaren Verbindung zwischen dem ersten Endabschnitt des ersten Verstärkungssteges und der zweiten Seitenwand unter Nutzung der Verbindungsmittel, wobei die Verbindung im Bereich der zur dritten Seitenwand hin orientierten Seite der ersten Faltlinie liegt;
- Herstellen einer druckbelastbaren Verbindung zwischen dem zweiten Endabschnitt des ersten Verstärkungssteges und der vierten Seitenwand unter Nutzung der Verbindungsmittel, wobei die Verbindung im Bereich der zur dritten Seitenwand hin orientierten Seite der zweiten Faltlinie liegt;
- Herstellen einer zubelastbaren Verbindung zwischen dem mittleren Abschnitt des ersten Verstärkungssteges und der ersten oder dritten Seitenwand unter Nutzung der Verbindungsmittel;
- Umlegen des Abschnittes für die erste Seitenwand, so dass die erste Seitenwand die dritte Seitenwand im Wesentlichen überdeckt;
- Umlegen es nicht durch den Zuschnitt für den ersten Verstärkungssteges bedeckten Teils der zweiten Seitenwand entlang der ersten Faltlinie;
- Umlegen es nicht durch den Zuschnitt für den ersten Verstärkungssteges bedeckten Teils der vierten Seitenwand entlang der zweiten Faltlinie;
- Verbinden der zweiten Seitenwand und der vierten Seitenwand mit der ersten Seitenwand.

Diese Schritten werden vorzugsweise in der Reihenfolge ihrer Aufzählung ausgeführt. Häufig ist es aber auch möglich, die Reihenfolge einzelner Schritte zu vertauschen. Beispielsweise ist es möglich, das Verbindungsmittel schon auf den ersten oder zweiten Zuschnitt (oder beide) aufgebracht werden, bevor dieser zur Ausführung der weiteren Verfahrensschritte zur Verfügung gestellt wird.

Meist ist der erste Zuschnitt größer als der zweite Zuschnitt und insbesonder dann ist es vorteilhaft die Verbinundsmittel auf den ersten Zuschnitt aufzubringen. Alternativ zum Aufbringen von Verbindungsmitteln auf den ersten Zuschnitt ist es möglich, diese Verbindungsmittel auf den zweiten Zuschnitt aufzubringen. Der erste Zuschnitt, also der Zuschnitt für die äußere Hülle, umfasst Abschnitte für die vier Seitenwände. Bei der Bezeichnung der Elemente des Zuschnittes wird in der folgenden Beschreibung zum Zwecke der größeren Lesbarkeit nicht immer streng zwischen einem Element als Teil des Zuschnittes und einem Element als Teil des fertigen Sockels unterschieden. Der Zuschnitt ist vorzugsweise einstückig. Alternativ könnte er auch durch Zusammenfügung mehrerer Teile vorbereitet werden.

Auch der zweite Zuschnitt ist entsprechender Weise vorzugsweise einstückig. Der erste und der zweite Zuschnitt können aus dem gleichen oder können aus verschiedenen Materialien gefertigt werden. Allgemein sind die oben für den Sockel erwähnten Materialien vorteilhaft, Wellpappe ist wiederum besonders vorteilhaft. Insbesondere ist es dann auch möglich beispielsweise durch Rillungen, in Wellpappe leicht bestimmte Faltlinien vorzusehen.

Die Verbindungsmittel können wiederum vielfältig sein. Beispielsweise kommen zweiteilige Verbindungsmittel in Frage, beispielsweise mechanische Verbindungsmittel mit einem männlichen und einem weiblichen Element. Dann sind korrespondierende Verbindungsmittel auf dem Zuschnitt für die äußere Hülle und auf dem ersten Zuschnitt und auf dem zweiten Zuschnitt vorzusehen. Bei anderen Verbindungsmitteln genügt es, wenn sie nur auf einem Zuschnitt vorgesehen sind. Dies gilt insbesondere für Klebeverbindungen. Im Rahmen der vorliegenden Erfindung ist es häufig günstig flächige, beispielsweise streifenförmige Klebestoffaufträge auf einem Zuschnitt vorzusehen. Es hat sich dabei als vorteilhaft erwiesen, alle Verbindungsmittel, d. h. beispielsweise alle Klebeflächen nur auf einem Zuschnitt, in der Regel auf dem ersten Zuschnitt vorzusehen.

Auch im Rahmen des Verfahrens ist es vorteilhaft, wenn der Zuschnitt für den Verstärkungssteg vier oder fünf Abschnitte aufweist. Der mittlere Abschnitt entspricht dabei dem zweiten Stegabschnitt und dem dritten Stegabschnitt oder dem zweiten Stegabschnitt, einem Abschnitt für einen Verbindungsabschnitte und dem dritten Stegabschnitt.

Was das Herstellen der druckbelastbaren und der zugbelastbaren Verbindungen im Rahmen des Verfahrens angeht, ist es vorteilhaft, dass ein zu verbindendes Teil oder etwa eine daran angelenkte Klebelasche durch Kontakt und vorzugsweise Anpressen mit einem Klebstoffauftrag verbunden wird. Zu den großen Vorteilen des beschriebenen Verfahrens zählt es, dass mithilfe relativ weniger einfacher Arbeitsschritte, aus zwei Zuschnitten eine äußere Hülle und ein Innengefache gefertigt werden kann und dabei ohne zusätzliche Arbeitsschritte auch schon das Innengefache und die äußere Hülle miteinander verbunden werden können.

Eine attraktive Variante des Verfahrens ergibt sich, wenn ein Sockel mit zwei Verstärkungsstegen hergestellt wird. Dabei kann ein unveränderter erster Zuschnitt verwendet werden. Der zweite Zuschnitt kann vorteilhafter in diesem Falle sowohl Abschnitte für einen ersten Verstärkungssteg wie auch Abschnitte für einen zweiten Verstärkungssteg umfassen. Dabei kann auch der zweite Zuschnitt einstückig sein. Die Verstärkungsstege können jeweils wieder mehrere Stegabschnitte umfassen. Folglich kann der mittlere Abschnitt der Verstärkungsstege eine Vielzahl eigener Abschnitte umfassen, beispielsweise wiederum einen Abschnitt für einen zweiten Stegabschnitt, einen Abschnitt für einen dritten Stegabschnitt und auch zusätzlich einen Abschnitt für einen Verbindungsabschnitt. Im Rahmen dieses Verfahrens sollte der zweite Zuschnitt eine Faltlinie aufweisen, durch die der erste Verstärkungssteg und der zweite Verstärkungssteg voneinander getrennt sind und entlang der die Verstärkungsstege aufeinander zu umgefaltet werden können. Zweckmäßigerweise verläuft diese dritte Faltungslinie zumindest im Wesentlichen senkrecht zu der ersten Faltlinie und/oder zweiten Faltlinie, die in der äußeren Hülle vorgesehen sind.

Folglich geht es bei der Erfindung auch um ein Verfahren zur Herstellung eines Sockels mit zweit Verstärkungsstegen, welches, vorzugsweise in dieser Reihenfolge, folgende Schritte umfasst:
- Zurverfügungstellen eines Zuschnittes für die äußere Hülle, welcher Abschnitte für die erste Seitenwand (12), für die zweite Seitenwand (14), für die dritte Seitenwand (16) und für die vierte Seitenwand (18) umfasst, wobei der Abschnitt für die zweite Seitenwand (16) eine erste Faltlinie (50) und der Abschnitt für die vierte Seitenwand (18) eine zweite Faltlinie (52) umfasst und der Abschnitt für die dritte Seitenwand (16) zwischen dem Abschnitt für die zweite Seitenwand (12) und dem Abschnitt für die vierte Seitenwand (18) angeordnet ist;
- Zurverfügungstellen eines zweiten Zuschnittes welcher zumindest Abschnitte für einen ersten Verstärkungssteg (20) und für einen zweiten Verstärkungssteg (40) aufweist, wobei der erste Verstärkungssteg (20) einen ersten Endabschnitt, einen zweiten Endabschnitt und mindestens einen mittleren Abschnitt aufweist und wobei der zweite Verstärkungssteg (40) einen ersten Endabschnitt, einen zweiten Endabschnitt und mindestens einen mittleren Abschnitt aufweist
- Aufbringen von Verbindungsmitteln auf den ersten und / oder zweiten Zuschnitt;
- Umfalten des zweiten Zuschnittes vor oder nach dem Herstellen einer druckbelastbaren Verbindung zwischen dem ersten Endabschnitt des ersten Verstärkungssteges und der zweiten Seitenwand und vor oder nach dem Herstellen einer druckbelastbaren Verbindung zwischen dem zweiten Endabschnitt des ersten Verstärkungssteges und der vierten Seitenwand und vor oder nach Herstellen einer zubelastbaren Verbindung zwischen dem mittleren Abschnitt des ersten Verstärkungssteges und dritten Seitenwand, wobei der zweite Zuschnitt entlang einer dritten Faltlinie (54) umgefaltet wird, welche vorzugsweise zumindest zur ersten Faltlinie (50) im Wesentlichen senkrecht verläuft
- Umlegen es nicht durch den Zuschnitt für den ersten Verstärkungssteges bedeckten Teils der zweiten Seitenwand (14) entlang der ersten Faltlinie (50) unter Herstellen einer druckbelastbaren Verbindung zwischen dem ersten Endabschnitt des zweiten Verstärkungssteges und der zweiten Seitenwand
- Umlegen es nicht durch den Zuschnitt für den ersten Verstärkungssteges bedeckten Teils der vierten Seitenwand (18) entlang der zweiten Faltlinie (52) unter Herstellen einer druckbelastbaren Verbindung zwischen dem zweiten Endabschnitt des zweiten Verstärkungssteges und der vierten Seitenwand (18)
- Verbinden der zweiten Seitenwand (14) und der vierten Seitenwand (18) mit der ersten Seitenwand (12)

Zweckmäßig ist es, wenn der zweite Zuschnitt so auf vorbereitete Klebestellen des ersten Zuschnittes aufgelegt wird, dass dabei eine Verbindung von Abschnitten des ersten Verstärkungssteges mit dem ersten Zuschnitt erfolgt. Insbesondere soll also dabei eine druckbelastbare Verbindung zwischen dem ersten Endabschnitt des ersten Verstärkungssteges und der zweiten Seitenwand und eine druckbelastbare Verbindung zwischen dem zweiten Endabschnitt des ersten Verstärkungssteges und der vierten Seitenwand und ferner eine zugbelastbare Verbindung zwischen dem mittleren Abschnitt des ersten Verstärkungssteges und der dritten Seitenwand hergestellt werden. Durch Herstellen dieser Verbindungen ist der zweite Zuschnitt relativ zum ersten Zuschnitt fixiert, so dass ein Umfalten von Teilen des zweiten Zuschnittes entlang der dritten Faltlinie erleichtert wird. Es ist aber auch möglich, dieses Umfalten vor dem Herstellen der aufgezählten Verbindungen oder gleichzeitig mit dem Herstellen der aufgezählten Verbindungen vorzunehmen. Für diese Situationen, in denen das Umfalten etwa in der gleichen gedanklichen, durchaus aber auch der gleichen tatsächlichen, Sekunde stattfindet wie das Herstellen der Verbindungen wird hierin auch vom Umfalten oder Umlegen "unter Herstellung" einer Verbindung gesprochen.

Die weiteren Verfahrensschritte die äußere Hülle betreffend, entsprechen den Verfahren zur Herstellung eines Sockels mit einem Verstärkungssteg. Interessanterweise ist es aber möglich, bei im Wesentlichen unveränderten Verfahrensschritten auch die erforderlichen Verbindungen zwischen dem zweiten Verstärkungssteg und der äußeren Hülle herzustellen. Indem außerhalb der ersten Faltlinie auf der zweiten Seitenwand eine Klebeverbindung vorgesehen ist, führt das Umlegen des äußeren Teils der zweiten Seitenwand dazu, dass nicht nur die äußere Hülle in geeigneter Form zur Verfügung gestellt wird, sondern auch dazu, dass eine druckbelastbare Verbindung zwischen dem ersten Endabschnitt des zweiten Verstärkungssteges und der zweiten Seitenwand hergestellt wird. Daher handelt es sich um ein Umlegen eines Teils der zweiten Seitenwand unter Herstellen einer druckbelastbaren Verbindung. Im Sinne der Erfindung ist dabei vorteilhaft, dass beides im Wesentlichen in einem Arbeitsschritt erfolgt, eine genaue Gleichzeitigkeit ist nicht erforderlich. In entsprechender Weise kann auch durch Umlegen des äußeren Teils der vierten Seitenwand entlang der zweiten Faltlinie eine druckbelastbare Verbindung zwischen dem zweiten Endabschnitt des zweiten Verstärkungssteges und der vierten Seitenwand hergestellt werden.

Zweckmäßig ist es, wenn der Zuschnitt für einen im Wesentlichen quaderförmigen Sockel ausgelegt ist. Insbesondere ist es zweckmäßig, wenn der Zuschnitt einen Abschnitt für die dritte Seitenwand aufweist, welcher im Wesentlichen rechteckig ist und zwei Längskanten und zwei Querkanten umfasst, wobei an eine der Längskanten ein Abschnitt für die erste Seitenwand angelenkt ist und wobei an den Querkanten jeweils Abschnitte für die zweite Seitenwand und die dritte Seitenwand angelenkt sind. Ein solcher Zuschnitt hat also im Wesentlichen eine T-Form. Zweckmäßig ist es auch, wenn der Zuschnitt am angrenzenden Abschnitt für die zweite Seitenwand, sozusagen an der Außenseite dieses Abschnittes, eine Klebelasche aufweist, welche zur Verbindung der zweiten Seitenwand mit der ersten Seitenwand genutzt wird. Die Klebelasche befindet sich also sozusagen am freien Ende des Abschnittes für die zweite Seitenwand. In ähnlicher Weise ist es auch vorteilhaft, eine Klebelasche am Abschnitt für die vierte Seitenwand vorzusehen. Mit dieser Klebelasche oder diesen Klebelaschen kann eine gute Verbindung zwischen der zweiten Seitenwand und ggf. auch der vierten Seitenwand und der ersten Seitenwand hergestellt werden.

Wenn im Zuschnitt eine direkte Verbindung zwischen dem Abschnitt für die erste Seitenwand und dem Abschnitt für die dritte Seitenwand vorgesehen ist, beispielsweise also bei dem oben beschriebenen T-förmigen Zuschnitt, so ist es sinnvoll, zwischen dem Abschnitt für die erste Seitenwand und dem Abschnitt für die dritte Seitenwand eine Schwächungslinie vorzusehen. Diese Schwächungslinie erlaubt zum einen das einfache Umfalten der Abschnitte aufeinander zu. Zum anderen ist es möglich, in einem anderen, meist späten oder letzten Schritt des Verfahrens, entlang der Schwächungslinie die beiden Abschnitte voneinander abzutrennen.

Im Rahmen des vorliegenden Verfahrens ist es auch zweckmäßig, zumindest parallel zur ersten Faltlinie eine streifenförmige Klebefläche vorzusehen, welche als Verbindungsmittel zur Herstellung einer druckbelastbaren Verbindung mit mindestens einem Verstärkungssteg dient. Nützlich ist es durchaus auch, eine solche streifenförmige Klebefläche auch parallel zur zweiten Faltlinie vorzusehen. Wenn im Rahmen des Verfahrens ein Sockel mit zwei Verstärkungsstegen hergestellt wird, so ist es vorteilhaft zu beiden Seiten einer jeden Faltlinie jeweils eine streifenförmige Klebefläche vorzusehen. In dieser sehr einfachen Weise können die erforderlichen druckbelastbaren Verbindungen zwischen der zweiten und der vierten Seitenfläche und den Verstärkungsstegen hergestellt werden.

Ebenfalls ist es vorteilhaft, auf der dritten Seitenwand eine solche streifenförmige Klebefläche vorzusehen. Diese Klebefläche kann wiederum als Verbindungsmittel im Sinne des Verfahrensanspruchs 10 eine zugbelastbare Verbindung mit einem Verstärkungssteg herstellen. Dabei ist es im Rahmen des Verfahrens vorteilhaft, wenn die Klebefläche so platziert ist, dass sie mit einem ggf. vorhandenen Verbindungsabschnitt des Verstärkungssteges eine zugbelastbare Verbindung herstellt.

Vorteilhaft ist es, wenn in entsprechender Weise auf der ersten Seitenwand eine streifenförmige Klebefläche vorgesehen ist. Mit dieser kann dann eine zugbelastbare Verbindung mit dem anderen Verstärkungssteg hergestellt werden. Die streifenförmigen Klebeflächen auf der ersten und auf der dritten Wand verlaufen zweckmäßigerweise in Richtung der Seitenkanten des Sockels, bezogen auf den fertigen Sockel, also von oben nach unten.

Das Verfahren ist dann besonders einfach ausführbar, wenn der erste Zuschnitt einstückig ist. Eine weitere Vereinfachung ergibt sich, wenn auch der zweite Zuschnitt einstückig ist.

Weitere Merkmale, aber auch Vorteile der Erfindung ergeben sich aus den nachfolgend aufgeführten Zeichnungen und der zugehörigen Beschreibung. In den Abbildungen und in den dazugehörigen Beschreibungen sind Merkmale der Erfindung in Kombination beschrieben. Diese Merkmale können allerdings auch in anderen Kombinationen von einem erfindungsgemäßen Gegenstand umfasst werden. Jedes offenbarte Merkmal ist also auch als in technisch sinnvollen Kombinationen mit anderen Merkmalen offenbart zu betrachten. Bei einigen Zeichnungen sind zur Vereinfachung solche Details und Bezugszeichen weggelassen, die zum Verständnis der Erfindung aufgrund der Zeichnung nicht wesentlich erscheinen. Bei den Zeichnungen zeigen:
- Fig. 1: eine perspektivische Aufsicht auf den erfindungsgemäßen Sockel, in welcher die äußere Hülle und das Innengefache sichtbar werden;
- Fig. 2: eine perspektivische Ansicht aus gleicher Blickrichtung, in der der Sockel teilweise aus seiner Nutzstellung in eine Transportstellung überführt ist;
- Fig. 3: aus gleichem Blickwinkel den Sockel in seiner Transportstellung;
- Fig. 4: den entfalteten Sockel in perspektivischer Darstellung;
- Fig. 5: einen Zuschnitt für die äußere Hülle zur Verwendung in einem Verfahren zur Herstellung des Sockels;
- Fig. 6: einen weiteren Verfahrensschritt zur Herstellung des Sockels, bei dem ein zweiter Zuschnitt erkennbar ist;
- Fig. 7: einen weiteren Verfahrensschritt bei der Herstellung des Sockels, bei dem der erste Zuschnitt mit dem zweiten Zuschnitt verbunden ist;
- Fig. 8: einen weiteren Verfahrensschritt zur Herstellung des Sockels, bei dem der zweite Zuschnitt umgefaltet wird;
- Fig. 9: einen weiteren Verfahrensschritt zur Herstellung des Sockels, bei dem der zweite Zuschnitt umgefaltet ist;
- Fig. 10: einen weiteren Verfahrensschritt zur Herstellung des Sockels, bei dem Seitenwände eingefaltet sind;
- Fig. 11: einen weiteren Verfahrensschritt zur Herstellung des Sockels, bei dem der Sockel im Wesentlichen in seiner Transportkonfiguration zur Verfügung steht.

Fig. 1 zeigt einen erfindungsgemäßen Sockel in perspektivischer Aufsicht. Bei dem Sockel 10 sind die verschiedenen Seitenwände und ist das Innengefache erkennbar. Der Sockel 10 weist eine erste Seitenwand 12, daran angrenzend eine zweite Seitenwand 14, angrenzend eine dritte Seitenwand 16 und hieran angrenzend eine vierte Seitenwand 18 auf. Die erste Seitenwand 12 ist als Vorderwand vorstellbar und die ihr gegenüberliegende dritte Seitenwand 16 als Rückwand. Die Wand 14 bildet dann die rechte Seitenwand und die Wand 18 bildet die linke Seitenwand. Als Innengefache ist für den Sockel 10 ein erster Verstärkungssteg 20 und ihm gegenüberliegend ein zweiter Verstärkungssteg 40 vorgesehen. Die beiden Verstärkungsstege sind im Wesentlichen symmetrisch zueinander gestaltet und könnten an einer in Blickrichtung durch die Mitte des Sockels verlaufenden Ebene aufeinander gespiegelt werden. Nachfolgend werden der Einfachheit halber nur die Elemente des ersten Verstärkungssteges 20 näher beschrieben.

Dieser weist einen ersten Stegabschnitt 22 auf, an diesem angelenkt ist ein zweiter Stegabschnitt 24. Der Sockel 10 weist ferner einen dritten Stegabschnitt 26 auf und an diesen angelenkt einen vierten Stegabschnitt 28. Der zweite Stegabschnitt 24 und der dritte Stegabschnitt 26 sind durch einen Verbindungsabschnitt 30 verbunden. Dieser ist an die beiden angrenzenden Stegabschnitte angelenkt. Über den Verbindungsabschnitt 30 wird eine Verbindung, nämlich eine zugbelastbare Verbindung zur dritten Seitenwand 16 hergestellt. Über die erste Klebelasche 32 ist ferner der erste Stegabschnitt 22 mit der vierten Seitenwand 18 verbunden. Gegenüberliegend ist der vierte Stegabschnitt 28 über die zweite Klebelasche 34 mit der ersten Seitenwand 14 verbunden. Die Klebelaschen 32 und 34 stellen dabei eine druckbelastbare Verbindung her. Diese druckbelastbare Verbindung kann durch die bloße mechanische Anordnung der Klebelaschen hergestellt werden. Wir ihr Name nahelegt, sind die Laschen aber zusätzlich mit den anliegenden Seitenwänden verklebt.

Der Verbindungsabschnitt 30 wird verlängert durch eine erste Ankerlasche 36 und durch eine zweite Ankerlasche 38, welche mittig aus Abschnitten des zweiten Stegabschnittes 24 bzw. des dritten Stegabschnittes 26 ausgestanzt sind. Somit sind die Ankerlaschen an den Verbindungsabschnitt angelenkt. Die Ankerlaschen erlauben eine großflächigere und stabilere Verbindung des ersten Verbindungssteges 20 mit der äußeren Hülle und konkret mit der dritten Seitenwand 16. Über Klebeflächen zwischen dem Verbindungsabschnitt 30 und der dritten Seitenwand 16 und vorteilhafte zusätzliche Verklebungsflächen zwischen der Seitenwand und den beiden Ankerlaschen lässt sich leicht eine zugbelastbare Verbindung herstellen.

In der Nutzkonfiguration des Sockels nehmen angrenzende Elemente des ersten Verstärkungssteges 20 eine im Wesentlichen rechtwinklige Orientierung zueinander ein. Um dies zu ermöglichen, sind verschiedene Knicklinien vorgesehen. Zwischen der ersten Klebelasche 32 und dem ersten Stegabschnitt 22 ist eine erste Knicklinie 42 vorgesehen. Zwischen dem ersten Stegabschnitt 22 und dem zweiten Stegabschnitt 24 ist eine zweite Knicklinie 44 vorgesehen. Zwischen dem zweiten Stegabschnitt 24 und dem Verbindungsabschnitt sowie zwischen dem Verbindungsabschnitt und dem dritten Stegabschnitt 26 sind ebenfalls Knicklinien vorgesehen, welche zur Vereinfachung allerdings nicht näher bezeichnet sind. Zwischen dem dritten Stegabschnitt 26 und dem vierten Stegabschnitt 28 ist eine dritte Knicklinie 46 vorgesehen und zwischen dem vierten Stegabschnitt 28 und der zweiten Klebelasche 34 ist eine vierte Knicklinie 48 vorgesehen. Es ist vorteilhaft, dass die Knickrichtung entlang der Knicklinien 42 und 44 und ebenfalls entlang der Knicklinien 46 und 48 entgegengesetzt orientiert ist.

Im Rahmen der vorliegenden Erfindung können die Verstärkungsstege auch andere Formen haben als in Fig. 1 abgebildet. Während Fig. 1 eine Form mit wenigen Abschnitten zeigt, welche in der Nutzkonfiguration im Wesentlichen senkrecht zueinander verlaufen, sind auch runde und polygonale Verläufe der Verstärkungsstege im Sinne der vorliegenden Erfindung. Daher können auch mehr Knicklinie vorgesehen sein als in der Ausführungsform der Fig. 1. Die entsprechenden Knicklinien verlaufen dabei in der Regel alle parallel zueinander.

Fig. 2 zeigt den erfindungsgemäßen Sockel bei der Überführung aus einer Transportkonfiguration in die Nutzkonfiguration. In dieser Konfiguration sind die zweite Seitenwand 14 und die vierte Seitenwand 18 geknickt. In der zweiten Seitenwand 14 ist dazu eine erste Faltlinie 50 vorgesehen und in der vierten Seitenwand 18 ist dazu eine zweite Faltlinie 52 vorgesehen. Eine solche Faltlinie kann eine oder mehrere Schwächungslinien umfassen. Vorteilhafterweise besteht eine Faltlinie aus zwei parallel laufenden Schwächungslinien, so wie angedeutet. Die zwei Schwächungslinien werden durch einen geringen Abstand voneinander getrennt, welcher zweckmäßigerweise etwa das Zwei- bis Fünffache der Materialdicke beträgt. In dieser Weise lässt sich eine saubere und spannungsfreiere Faltung der Seitenwände erreichen. Ferner ist erkennbar, dass auch entlang der ersten bis vierten Knicklinie statt der rechten Winkel nun gestrecktere Winkel vorliegen. Dabei ist die erwähnte gegenläufige Orientierung der Knickrichtung entlang der Knicklinien 42 und 44 sowie 46 und 48 vorteilhaft.

Aus dieser Ansicht ist ferner erkennbar, dass Druck im Wesentlichen auf zwei Punkte genügt, um den ganzen Sockel aus dieser Konfiguration in die Nutzkonfiguration zu überführen. Es genügt nämlich Druck außen auf den Bereich der ersten Faltlinie 50 und gegenüberliegend auf den Bereich der zweiten Faltlinie 52 auszuüben. Da benachbart zu diesen Faltlinien druckbelastbare Verbindungen vorgesehen sind, kann der auf die äußere Hülle ausgeübte Druck auf das Innengefache und speziell auf den ersten und den zweiten Verstärkungssteg weitergegeben werden. Ferner wird über die äußeren Wände Druck weitergegeben. Die Überführung der zweiten Seitenwand und der vierten Seitenwand in eine gestreckte Konfiguration bewirkt, dass sich der Abstand zwischen der ersten Seitenwand 12 und der dritten Seitenwand 16 vergrößert. Diese Veränderung der äußeren Hülle bewirkt dabei auch eine Veränderung der Konfiguration der Verstärkungsstege. Durch die druckbelastbare Verbindung des ersten Verstärkungssteges 20 mit der dritten Seitenwand 16, der Rückwand, und durch die druckbelastbare Verbindung des zweiten Verstärkungssteges 40 mit der ersten Seitenwand 12, der Vorderwand, werden die Abschnitte der Verstärkungsstege in die beschriebene Nutzkonfiguration überführt, bei der die benachbarten Abschnitte im Wesentlichen zueinander senkrecht stehen.

Fig. 3 zeigt in perspektivischer Ansicht aus gleicher Blickrichtung den in die Transportkonfiguration überführten Sockel. Man erkennt in dieser flachen Konfiguration insbesondere die erste Seitenwand 12 und Abschnitte der zweiten sowie der vierten Seitenwand. Man erkennt ebenfalls die einander gegenüberliegenden Faltlinien, nämlich rechts die erste Faltlinie 50 und links die zweite Faltlinie 52. Diese Konfiguration ist zum einen offenkundig sehr platzsparend. Zum anderen ist attraktiv, dass nur an zwei sehr markanten Punkten, nämlich den außenliegenden Faltlinien Druck aufgewandt werden muss, um den Sockel aus dieser Transportkonfiguration schnell und leicht in die Nutzkonfiguration zu überführen. Der Vorgang ist so intuitiv, dass er auch durch ungeschultes Personal leicht und schnell ausgeübt werden kann.

Fig. 4 zeigt in einer anderen perspektivischen Ansicht den Sockel, der sich annähernd in seiner Nutzkonfiguration befindet. Der Blick geht im Wesentlichen auf die erste Seitenwand oder Vorderwand 12 und auf die vierte Seitenwand 18, welche auch als linke Seitenwand bezeichnet werden kann.

Man erkennt den Verlauf der zweiten Faltlinie 52, welche aus zwei parallelen Schwächungslinien besteht, den Linien 52a und 52b Diese Schwächungslinien setzen sich auch in den angrenzenden Umlegelaschen fort, was für die obere Umlegelasche 54d besonders leicht erkennbar ist. Dies erlaubt es, bei aufgestellten Umlegelaschen die vollständige Seitenwand einschließlich der Umlegelaschen präzise zu falten.

Die entsprechenden Seitenwände setzen sich an der Oberseite in Umlegelaschen fort. Ausgehend von der ersten Seitenwand 12 sind dies umlaufend die Laschen 54a, 54b, 54c und 54d. Wenn diese Laschen nach innen gefaltet werden, stützen sie sich in vorteilhafter Weise auf den Verstärkungsstegen ab. Damit bieten sie in der "Tischebene" des Sockels eine gute Auflagefläche, um beispielsweise ein Verkaufsregal aufzusetzen. Auch an den unteren Kanten der Seitenwände sind Umlegelaschen vorgesehen. Unterhalb der ersten Seitenwand 12 wird dabei die Umlegelasche 56a sichtbar und unterhalb der vierten Seitenwand 18 wird die Umlegelasche 56d sichtbar. Diese Laschen können ebenfalls nach innen geschlagen werden, und sorgen für die bessere Abstützung des Sockels auf dem Boden oder einem anderen darunter angeordneten Element. Ein solches Element kann ein anderer Sockel sein, wird aber häufig eine Palette sein, beispielsweise eine Viertelpalette. Im Hinblick auf die Verwendung solcher Paletten, sind durch Ausstanzung entsprechender Abschnitte der unteren Umlegelaschen Stecklaschen ausgebildet. In der Vorderwand 12 ist dies die Stecklasche 58a und in der linken Seitenwand 18 ist dies die Stecklasche 58d. Typische Viertelpaletten verfügen über Aufnahmenuten, die diese Stecklaschen aufnehmen können. Dadurch ergibt sich eine festere Verbindung zwischen Sockel und darunter angeordneter Palette.

Fig. 5 zeigt einen ersten Schritt im Verfahren zur Herstellung eines erfindungsgemäßen Sockels. In diesem Schritt wurde ein erster Zuschnitt zur Verfügung gestellt. Der erste Zuschnitt weist Abschnitte für vier Seitenwände auf, nämlich die Wände 12, 14, 16 und 18. Der Zuschnitt ist im Wesentlichen T-förmig gestaltet. An den Abschnitt für die dritte Seitenwand 16, also beispielsweise die Rückwand, sind links und rechts Abschnitte für die Seitenwände, nämlich für die zweite Seitenwand 14 und für die vierte Seitenwand 18 angelenkt. Die erste Seitenwand 12 ist an einer Längsseite der dritten Seitenwand 16 angelenkt.

Zwischen den Abschnitten für die Seitenwände sind erkennbar, aber in dieser Ansicht nicht näher bezeichnet, Abschnitte für die beschriebenen Umlegelaschen vorgesehen. Auf der zweiten Seitenwand 14 und der vierten Seitenwand 18 sind die erste und die zweite Faltlinie erkennbar. Parallel zu diesen Faltlinien sind jeweils streifenförmige Klebstoffaufträge 60a, 60b, 60c und 60d vorgesehen. Diese streifenförmigen Klebstoffaufträge werden vereinfachend nachfolgend auch als Kleberstreifen bezeichnet. Je ein weiterer Kleberstreifen ist mittig auf dem Abschnitt für die erste Seitenwand und in entsprechender Anordnung mittig auf dem Abschnitt für die dritte Seitenwand vorgesehen. Dies sind die Kleberstreifen 60e und 60f.

Ferner sind auf dem Abschnitt für die erste Seitenwand 12 Kleberstreifen 60g und 60h vorgesehen. Diese Kleberstreifen dienen später zur Verbindung dieses Abschnittes mit den Abschnitten für die zweite Seitenwand 14 und für die vierte Seitenwand 18. Dazu müssen diese Abschnitte bei dem gezeigten Zuschnitt nicht direkt mit den Seitenwänden verbunden werden, sondern können mit den in Verlängerung der Seitenwände vorgesehenen Klebelaschen verbunden werden. Dies wird in den nachfolgenden Abbildungen noch näher erläutert. Gut erkennbar ist ein allgemein vorteilhaftes Merkmal der Erfindung: Alle erforderlichen Kleberlinien können parallel zueinander in gleicher Richtung aufgebracht werden. Insofern kann auch zur Aufbringung der Klebstoffaufträge ein sehr einfaches ökonomisches Verfahren eingesetzt werden. Dies stellt einen wesentlichen weiteren Vorteil des Verfahrens zur Herstellung eines Sockels insgesamt dar.

In dieser Ansicht ist ferner ein Arbeitstisch angedeutet. Das Verfahren ist besonders zum halbmanuellen Bearbeiten von Zuschnitten geeignet. Beispielsweise können links und rechts von einem solchen Arbeitstisch zwei Arbeitskräfte tätig werden. Die wenigen Arbeitsschritte können dabei gut in einem zügigen teilautomatisierten Verfahren durchgeführt werden. Die Automatisierung kann sich dabei insbesondere auf die Herstellung der Zuschnitte, die Platzierung von Schwächungslinien, die Aufbringung von Verbindungsmitteln und den Transport der Zuschnitte zur Arbeitsstelle beschränken.

Fig. 6 zeigt einen weiteren Verfahrensschritt zur Herstellung des Sockels. In diesem Schritt wird aus der Richtung A3 ein zweiter Zuschnitt zugeführt. Dabei ist es zweckmäßig, wenn die Zuführrichtung A3 der Zuführrichtung für den ersten Zuschnitt gegenüberliegt, so wie es der Fall ist, wenn die Zuführrichtung A2 gewählt wurde oder wenn diese Richtung senkrecht zur Zuführrichtung für den ersten Zuschnitt liegt, wie es der Fall ist, wenn die Richtung A1 gewählt wurde.

Fig. 7 zeigt einen weiteren Verfahrensschritt. Der zweite Zuschnitt weist Abschnitte auf, aus denen ein erster Verstärkungssteg 20 und ein zweiter Verstärkungssteg 40 entstehen kann. In dieser Ansicht sind diese Bereiche durch Referenzzeichen 20 und Referenzzeichen 40 gekennzeichnet. Die für den ersten Verstärkungssteg 20 bestimmten Abschnitte liegen dabei näher an der ersten Seitenwand 12 als die für den zweiten Verstärkungssteg 40 bestimmten Abschnitte.

Wie erwähnt, eignet sich das Verfahren besonders gut für eine teilautomatisierte Ausführung. Links und rechts eines Arbeitstisches, sowie in Fig. 5 angedeutet, können dabei zwei Arbeiter tätig werden. Diese ziehen den zugeführten zweiten Zuschnitt auf die geeignete Position über den ersten Zuschnitt und drücken ihn auf den ersten Zuschnitt. Damit werden die vorgesehenen Verbindungen hergestellt. Dies wird durch die an entsprechenden Stellen in dieser Abbildung symbolisch angedeuteten beiden Hände beschrieben.

Fig. 8 zeigt einen weiteren Schritt zur Herstellung eines erfindungsgemäßen Sockels. In dieser Ansicht wird erkennbar, dass die Abschnitte für den ersten Verstärkungssteg 20 von den Abschnitten für den zweiten Verstärkungssteg 40 durch eine Faltlinie 62 abgetrennt sind. Diese Faltlinie verläuft im Wesentlichen senkrecht zur ersten Faltlinie 50 (und damit auch zur zweiten Faltlinie 52). In dieser Ansicht sind die Abschnitte für den ersten Verstärkungssteg bereits mit entsprechenden Wandabschnitten verbunden. Man kann erkennen, dass der Abschnitt für die zweite Klebelasche 34 bereits mit einem Abschnitt der zweiten Seitenwand 14 verbunden ist. Dazu ist die Lasche auf der zur dritten Seitenwand 16 hin orientierten Seite der ersten Faltlinie 50 positioniert. Die Positionierung der ersten Klebelasche 32 ist in symmetrischer Weise entsprechend. Durch die Platzierung des mittleren Abschnittes des ersten Verstärkungssteges und genauer des Verbindungsabschnittes 30 des ersten Verstärkungssteges 20 auf dem in Fig. 5 erkennbaren Kleberstreifen 60e, wurde hier eine geeignete zugbelastbare Verbindung geschaffen. Man erkennt in dieser Fig. 8 auch gut, dass die Faltlinien, wie beispielsweise die Faltlinie 50, durch den zweiten Zuschnitt nicht bedeckt ist. Daher ist ein späteres leichtes Falten der Seitenwand entlang dieser Faltlinie gut möglich.

Wiederum sind symbolisch Hände eingezeichnet. Auf jeder Seite kann mit einer Hand der Verstärkungssteg 20 auf dem darunter befindlichen Zuschnitt angedrückt werden. Dies fixiert die beiden Zuschnitte aufeinander und sorgt dafür, dass eine feste Klebeverbindung ausgebildet werden kann. Mit der zweiten Hand kann ein Arbeiter auf jeder Seite den zweiten Zuschnitt entlang der Faltlinie 62 umfalten. Die beiden Vorgänge können also bequem gleichzeitig ausgeführt werden oder auch in beliebiger Reihenfolge kurz hintereinander.

Fig. 9 zeigt den ersten Zuschnitt mit aufliegendem zweitem Zuschnitt, welcher in der beschriebenen Weise entlang der Faltlinie 62 gefaltet wurde. Von dieser Situation ausgehend, bietet es sich an, den Abschnitt für die zweite Seitenwand und den Abschnitt für die vierte Seitenwand entlang der Faltlinien 50 und 52 nach innen umzufalten. Dies kann von beiden Seiten im Wesentlichen mit einer Hand geschehen, beispielsweise so wie angedeutet. Dabei können die in dieser Ansicht eingezeichneten äußeren Klebelaschen 64a und 64b gegriffen werden. Alternativ kann der Zuschnitt selbstverständlich auch an anderen Stellen der Abschnitte für die Seitenwände angefasst werden.

Fig. 10 zeigt einen weiteren Schritt im Verfahren. In diesem Schritt sind die gegenüberliegenden Seitenwände 14 und 18 entlang der Faltlinien 50 und 52 nach innen eingefaltet. Die Klebelaschen 64a und 64b liegen nun auf dem zweiten Verstärkungssteg 40 auf. Von dieser Konfiguration ausgehend bietet es sich an, den Abschnitt für die erste Seitenwand 12 zu fassen. Dieser kann entlang der eingezeichneten Schwächungslinie 66 in Richtung auf die dritte Seitenwand 16 und damit zugleich auch auf den zweiten Verstärkungssteg hin umgefaltet werden. Eine zweckmäßige Handhaltung dafür ist ebenfalls angedeutet.

Fig. 11 zeigt einen letzten Schritt des Verfahrens, bei dem der Abschnitt für die erste Seitenwand 12 auf die nun nicht mehr sichtbaren Klebelaschen 64a und 64b gefaltet wurde. Das Falten geschieht entlang der Schwächungslinie 66. Diese erleichtert das Umfalten, ist aber nun nicht mehr erforderlich und steht der Überführung des Sockels in eine Nutzkonfiguration im Wege. Daher kann in einem letzten Schritt der Zuschnitt entlang der Schwächungslinie 66 getrennt werden, beispielsweise durch einen Messerschnitt.

Insgesamt erkennt man, wie der Sockel, welcher eine äußere Hülle und ein Innengefache aufweist, in einfacher und sehr effizienter Weise hergestellt werden kann. Die wenigen Arbeitsschritte können gut von ein oder zwei Arbeitern in einem zügigen teilautomatisierten Verfahren durchgeführt werden. Besonders vorteilhaft ist, dass dabei die Elemente sowohl hergestellt werden als auch miteinander verbunden werden. Unabhängig davon, ist der Sockel selbst leicht, gut handhabbar und stabil.

### Bezugszeichenliste

- 10: Sockel
- 12: erste Seitenwand
- 14: zweite Seitenwand
- 16: dritte Seitenwand
- 18: vierte Seitenwand
- 20: erster Verstärkungssteg
- 22: erster Stegabschnitt
- 24: zweiter Stegabschnitt
- 26: dritter Stegabschnitt
- 28: vierter Stegabschnitt
- 30: Verbindungsabschnitt
- 32: erste Klebelasche
- 34: zweite Klebelasche
- 36: erste Ankerlasche
- 38: zweite Ankerlasche
- 40: zweiter Verstärkungssteg
- 42: erste Knicklinie
- 44: zweite Knicklinie
- 46: dritte Knicklinie
- 48: vierte Knicklinie
- 50: erste Faltlinie
- 52: zweite Faltlinie
- 54: obere Umlegelasche
- 56: untere Umlegelasche
- 58: Stecklasche
- 60: streifenförmiger Klebstoffauftrag/Kleberstreifen
- 62: dritte Faltlinie
- 64: Klebelasche
- 66: Schwächungslinie
- A1: erste Zuführrichtung
- A2: zweite Zuführrichtung
- A3: dritte Zuführrichtung

## Patentansprüche

1. Sockel (10) für ein Verkaufsregal, welcher ein Innengefache und eine äußere Hülle aufweist, wobei die äußere Hülle eine erste Seitenwand (12), eine angrenzte zweite Seitenwand (14), eine der ersten Seitenwand (12) gegenüberliegende dritte Seitenwand (16) und eine an die dritte Seitenwand (16) angrenzende vierte Seitenwand (18) aufweist, wobei das Innengefache einen ersten Verstärkungssteg (20) und einen zweiten Verstärkungssteg (40) umfasst, wobei der erste Verstärkungssteg (20) mindestens einen ersten Stegabschnitt (22), einen zweiten Stegabschnitt (24), einen dritten Stegabschnitt (26) und einen vierten Stegabschnitt (28) umfasst, wobei die Stegabschnitte (22, 24, 26, 28) mittelbar oder unmittelbar miteinander verbunden sind, und der erste Stegabschnitt (22) über eine druckbelastbare Verbindung mit der zweiten Seitenwand (14) verbunden ist, der zweite Stegabschnitt (24) und der dritte Stegabschnitt (26) über ein zugbelastbare Verbindung mit der ersten oder der dritten Seitenwand (12, 16) verbunden sind und der vierte Stegabschnitt (28) über eine druckbelastbare Verbindung mit der vierten Seitenwand (18) verbunden ist, wobei bei dem Sockel (10) am ersten Stegabschnitt (22) eine erste Klebelasche (32) zur Verbindung mit der äußeren Hülle vorgesehen ist und am vierten Stegabschnitt (28) eine zweite Klebelasche (34) zur Verbindung mit der äußeren Hülle vorgesehen ist, wobei bei dem Sockel (10) zwischen der ersten Klebelasche (32) und dem ersten Stegabschnitt (22) eine erste Knicklinie (42) vorgesehen ist und bei dem zwischen dem ersten Stegabschnitt (22) und dem zweiten Stegabschnitt (24) eine zweite Knicklinie (44) vorgesehen ist und der zweite Stegabschnitt (24) in eine erste Richtung aus der durch den ersten Stegabschnitt (22) festgelegten Ebene heraus weist und die erste Klebelasche (32) in eine zweite Richtung aus der durch den ersten Stegabschnitt (22) festgelegte Ebene heraus weist und die zweite Richtung der ersten Richtung im Wesentlichen gegenüberliegt, und wobei bei dem Sockel ferner zwischen der zweiten Klebelasche (34) und dem vierten Stegabschnitt (28) eine vierte Knicklinie (48) vorgesehen ist und bei dem zwischen dem vierten Stegabschnitt (28) und dem dritten Stegabschnitt (26) eine dritte Knicklinie (46) vorgesehen ist und der dritte Stegabschnitt (26) in eine dritte Richtung aus der durch den vierten Stegabschnitt (28) festgelegten Ebene heraus weist und die zweite Klebelasche (34) in eine vierte Richtung aus der durch den vierten Stegabschnitt (28) festgelegte Ebene heraus weist und die vierte Richtung der dritten Richtung im Wesentlichen gegenüberliegt und bei dem die beiden Verstärkungsstege spiegelbildlich zueinander angeordnet sind und in der dadurch festgelegten Spiegelebene in der äußeren Hülle des Sockels eine erste Faltlinie (50) und gegenüberliegend eine zweite Faltlinie (52) vorgesehen sind, **dadurch gekennzeichnet, dass** die Faltlinien (50, 52) innerhalb dieser Ebene auseinandergezogen werden können, um den Sockel (10) von einer Nutzkonfiguration in eine Transportkonfiguration, in welcher die Teile der äußeren Hülle flach aufeinandergelegt werden können, zu überführen.

2. Sockel (10) nach Anspruch 1, bei dem zwischen dem zweiten Stegabschnitt (24) und dem dritten Stegabschnitt (26) ein Verbindungsabschnitt (30) vorgesehen ist.

3. Sockel (10) nach einem der vorhergehenden Ansprüche, bei dem in der Nutzstellung der erste Stegabschnitt (22) und der zweite Stegabschnitt (24) einen rechten Winkel miteinander bilden und / oder bei dem der dritte Stegabschnitt (26) und der vierte Stegabschnitt (28) einen rechten Winkel miteinander bilden.

4. Sockel (10) nach einem der Ansprüche 2 oder 3, bei dem der Verbindungsabschnitt (30) mit Abschnitten der äußeren Hülle durch Klebung verbunden ist.

5. Verfahren zur Herstellung eines Sockels nach einem der Ansprüche 1 bis 4, welches, vorzugsweise in dieser Reihenfolge, folgende Schritte umfasst:
- Zurverfügungstellen eines Zuschnittes für die äußere Hülle, welcher Abschnitte für die erste Seitenwand (12), für die zweite Seitenwand (14), für die dritte Seitenwand (16) und für die vierte Seitenwand (18) umfasst, wobei der Abschnitt für die zweite Seitenwand (16) eine erste Faltlinie (50) und der Abschnitt für die vierte Seitenwand (18) eine zweite Faltlinie (52) umfasst und der Abschnitt für die dritte Seitenwand (16) zwischen dem Abschnitt für die zweite Seitenwand (12) und dem Abschnitt für die vierte Seitenwand (18) angeordnet ist;
- Zurverfügungstellen eines zweiten Zuschnittes, welcher zumindest Abschnitte für einen ersten Verstärkungssteg (20) aufweist, wobei der erste Verstärkungssteg (20) einen ersten Endabschnitt, einen zweiten Endabschnitt und mindestens einen mittleren Abschnitt aufweist;
- Aufbringen von Verbindungsmitteln auf den ersten und / oder zweiten Zuschnitt;
- Herstellen einer druckbelastbaren Verbindung zwischen dem ersten Endabschnitt des ersten Verstärkungssteges und der zweiten Seitenwand unter Nutzung der Verbindungsmittel, wobei die Verbindung im Bereich der zur dritten Seitenwand (16) hin orientierten Seite der ersten Faltlinie (50) liegt;
- Herstellen einer druckbelastbaren Verbindung zwischen dem zweiten Endabschnitt des ersten Verstärkungssteges und der vierten Seitenwand unter Nutzung der Verbindungsmittel, wobei die Verbindung im Bereich der zur dritten Seitenwand (16) hin orientierten Seite der zweiten Faltlinie (52) liegt;
- Herstellen einer zubelastbaren Verbindung zwischen dem mittleren Abschnitt des ersten Verstärkungssteges und der ersten oder dritten Seitenwand unter Nutzung der Verbindungsmittel;
- Umlegen des Abschnittes für die erste Seitenwand (12), so dass die erste Seitenwand (12) die dritte Seitenwand (16) im Wesentlichen überdeckt;
- Umlegen es nicht durch den Zuschnitt für den ersten Verstärkungssteges bedeckten Teils der zweiten Seitenwand (14) entlang der ersten Faltlinie (50);
- Umlegen es nicht durch den Zuschnitt für den ersten Verstärkungssteges bedeckten Teils der vierten Seitenwand (18) entlang der zweiten Faltlinie (52);
- Verbinden der zweiten Seitenwand (14) und der vierten Seitenwand (18) mit der ersten Seitenwand (12)

6. Verfahren zur Herstellung eines Sockels nach Anspruch 5, wobei das Verfahren folgende Schritte umfasst:
- Zurverfügungstellen eines zweiten Zuschnittes welcher zumindest Abschnitte für einen ersten Verstärkungssteg (20) und für einen zweiten Verstärkungssteg (40) aufweist, wobei der erste Verstärkungssteg (20) einen ersten Endabschnitt, einen zweiten Endabschnitt und mindestens einen mittleren Abschnitt aufweist und wobei der zweite Verstärkungssteg (40) einen ersten Endabschnitt, einen zweiten Endabschnitt und mindestens einen mittleren Abschnitt aufweist
- Umfalten des zweiten Zuschnittes vor oder nach dem Herstellen einer druckbelastbaren Verbindung zwischen dem ersten Endabschnitt des ersten Verstärkungssteges und der zweiten Seitenwand und vor oder nach dem Herstellen einer druckbelastbaren Verbindung zwischen dem zweiten Endabschnitt des ersten Verstärkungssteges und der vierten Seitenwand und vor oder nach Herstellen einer zubelastbaren Verbindung zwischen dem mittleren Abschnitt des ersten Verstärkungssteges und dritten Seitenwand, wobei der zweite Zuschnitt entlang einer dritten Faltlinie (54) umgefaltet wird,
- Umlegen es nicht durch den Zuschnitt für den ersten Verstärkungssteges bedeckten Teils der zweiten Seitenwand (14) entlang der ersten Faltlinie (50) unter Herstellen einer druckbelastbaren Verbindung zwischen dem ersten Endabschnitt des zweiten Verstärkungssteges und der zweiten Seitenwand
- Umlegen es nicht durch den Zuschnitt für den ersten Verstärkungssteges bedeckten Teils der vierten Seitenwand (18) entlang der zweiten Faltlinie (52) unter Herstellen einer druckbelastbaren Verbindung zwischen dem zweiten Endabschnitt des zweiten Verstärkungssteges und der vierten Seitenwand (18)

7. Verfahren nach Anspruch 5, wobei der Zuschnitt einen Abschnitt für die dritte Wand aufweist, welcher im Wesentlichen rechteckig ist und zwei Längskanten und zwei Querkanten umfasst, wobei an eine der Längskanten ein Abschnitt für die erste Seitenwand (12) angelenkt ist und wobei an den Querkanten gegenüberliegend jeweils Abschnitte für die zweite Seitenwand (14) und die dritte Seitenwand (16) angelenkt sind.

8. Verfahren nach Anspruch 5, wobei der Zuschnitt angrenzend an den Abschnitt für die zweite Seitenwand (14) eine Klebelasche (56) aufweist, welche zur Verbindung der zweiten Seitenwand (14) mit der ersten Seitenwand (12) genutzt wird.

9. Verfahren nach Anspruch 5, wobei zwischen dem Abschnitt für die erste Seitenwand (12) und den Abschnitt für die dritte Seitenwand (16) eine Schwächungslinie (58) vorgesehen ist und nach dem Schritt des Umlegens des Abschnittes für die erste Seitenwand (12), der Abschnitt für die erste Seitenwand (12) vom Abschnitt für die dritte Seitenwand (16) entlang der Schwächungslinie (58) abgetrennt wird.

10. Verfahren nach einem der vorhergehenden Ansprüche, bei dem parallel zur ersten Faltlinie und/oder parallel zur zweite Faltlinie mindestens eine streifenförmige Klebefläche vorgesehen ist, welche als Verbindungsmittel zur Herstellung der druckbelastbaren Verbindung mit dem mindestens einen Verstärkungssteg dient.

11. Verfahren nach einem der vorhergehenden Ansprüche, bei dem auf dem Abschnitt für die dritte Seitenwand (16) mindestens eine streifenförmige Klebefläche vorgesehen ist, welche als Verbindungsmittel zur Herstellung der zugbelastbaren Verbindung mit dem mindestens einen Verstärkungssteg dient.

12. Verfahren nach einem der vorhergehenden Ansprüche, bei dem auf dem Abschnitt für die erste Seitenwand (12) mindestens eine streifenförmige Klebefläche vorgesehen ist, welche als Verbindungsmittel zur Herstellung der zugbelastbaren Verbindung mit dem mindestens einen Verstärkungssteg dient.

13. Verfahren nach einem der vorhergehenden Ansprüche, bei dem der erste Zuschnitt einstückig ist.

14. Verfahren nach einem der vorhergehenden Ansprüche, bei dem der zweite Zuschnitt einstückig ist.

15. Verfahren nach einem der vorhergehenden Ansprüche, bei dem der erste Zuschnitt und der zweite Zuschnitt aus Wellpappe bestehen.

## Claims

1. A base (10) for a retail shelf, which base has an inner compartment and an outer shell, wherein the outer shell has a first side wall (12), an adjoining second side wall (14), a third side wall (16) opposite the first side wall (12), and a fourth side wall (18) adjoining the third side wall (16), wherein the Inner compartment comprises a first reinforcement rib (20) and a second reinforcement rib (40), wherein the first reinforcement rib (20) comprises at least one first rib portion (22), a second rib portion (24), a third rib portion (26), and a fourth rib portion (28), wherein the rib portions (22, 24, 26, 28) are connected to one another indirectly or directly, and the first rib portion (22) is connected to the second side wall (14) via a connection of high compressive strength, the second rib portion (24) and the third rib portion (26) are connected to the first or the third side wall (12, 16) via a connection of high tensile strength, and the fourth rib portion (28) is connected to the fourth side wall (18) via a connection of high compressive strength, wherein in the base (10) a first adhesive tab (32) for connection to the outer shell is provided on the first rib portion (22) and a second adhesive tab (34) for connection to the outer shell is provided on the fourth rib portion (28), wherein in the base (10) a first bending line (42) is provided between the first adhesive tab (32) and the first rib portion (22) and a second bending line (44) is provided between the first rib portion (22) and the second rib portion (24), and the second rib portion (24) points in a first direction away from the plane defined by the first rib portion (22) and the first adhesive tab (32) points in a second direction away from the plane defined by the first rib portion (22), the second direction being substantially opposite the first direction, and wherein in the base a fourth bending line (48) is also provided between the second adhesive tab (34) and the fourth rib portion (28) and a third bending line (46) is provided between the fourth rib portion (28) and the third rib portion (26), and the third rib portion (26) points in a third direction away from the plane defined by the fourth rib portion (28) and the second adhesive tab (34) points in a fourth direction away from the plane defined by the fourth rib portion (28), the fourth direction being substantially opposite the third direction, and wherein the two reinforcement ribs are arranged in a mirror image of one another and a first folding line (50) is provided in the outer sleeve of the base in the mirror plane thus defined and a second folding line (52) is provided opposite said first folding line, **characterised in that** the folding lines (50, 52) within this plane can be pulled apart from one another in order to transfer the base (10) from a use configuration into a transport configuration, in which the parts of the outer sleeve can be laid flat one on top of the other.

2. The base (10) according to claim 1, wherein a connection portion (30) is provided between the second rib portion (24) and the third rib portion (26).

3. The base (10) according to either one of the preceding claims, wherein in the use position the first rib portion (22) and the second rib portion (24) form a right angle with one another and/or wherein the third rib portion (26) and the fourth rib portion (28) form a right angle with one another,

4. The base (10) according to either one of claims 2 or 3, wherein the connection portion (30) is connected to portions of the outer shell by gluing.

5. A method for producing a base according to any one of claims 1 to 4, which method comprises the following steps, preferably in this order:
- providing a blank for the outer shell, which blank comprises portions for the first side wall (12), for the second side wall (14), for the third side wall (16) and for the fourth side wall (18), wherein the portion for the second side wall (16) comprises a first folding line (50) and the portion for the fourth side wall (18) comprises a second folding line (52), end the portion for the third side wall (16) is arranged between the portion for the second side wall (12) and the portion for the fourth side wall (18);
- providing a second blank, which comprises at least portions for a first reinforcement rib (20), wherein the first reinforcement rib (20) has a first end portion, a second end portion, and at least one middle portion;
- attaching connection means to the first and/or second blank;
- producing a connection of high compressive strength between the first end portion of the first reinforcement rib and the second side wall using the connection means, wherein the connection lies in the region of the side of the first folding line (50) oriented towards the third side wall (16);
- producing a connection of high compressive strength between the second end portion of the first reinforcement rib and the fourth side wall using the connection means, wherein the connection lies in the region of the side of the second folding line (52) oriented towards the third side wall (16);
- producing a connection of high tensile strength between the middle portion of the first reinforcement rib and the first or third side wall using the connection means;
- folding the portion for the first side wall (12), so that the first side wall (12) substantially covers the third side wall (16);
- folding the part of the second side wall (14) not covered by the blank for the first reinforcement rib along the first folding line (50);
- folding the part of the fourth side wall (18) not covered by the blank for the first reinforcement rib along the second folding line (52);
- connecting the second side wall (14) and the fourth side wall (18) to the first side wall (12).

6. The method for producing a base according to claim 5, wherein the method comprises the following steps:
- providing a second blank which has at least portions for a first reinforcement rib (20) and for a second reinforcement rib (40), wherein the first reinforcement rib (20) has a first end portion, a second end portion, and at least one middle portion, and wherein the second reinforcement rib (40) has a first end portion, a second end portion, and at least one middle portion;
- folding over the second blank before or after production of a connection of high compressive strength between the first end portion of the first reinforcement rib and the second side wall and before or after production of a connection of high compressive strength between the second end portion of the first reinforcement rib and the fourth side wall and before or after production of a connection of high tensile strength between the middle portion of the first reinforcement rib and third side wall, wherein the second blank is folded over along a third folding line (54);
- folding the part of the second side wall (14) not covered by the blank for the first reinforcement rib along the first folding line (50) so as to produce a connection of high compressive strength between the first end portion of the second reinforcement rib and the second side wall;
- folding the part of the fourth side wall (18) not covered by the blank for the first reinforcement rib along the second folding line (52) so as to produce a connection of high compressive strength between the second end portion of the second reinforcement rib and the fourth side wall (18).

7. The method according to claim 5, wherein the blank has a portion for the third wall, which portion is substantially rectangular and comprises two longitudinal edges and two transverse edges, wherein a portion for the first side wall (12) is hinged at one of the longitudinal edges, and wherein portions for the second side wall (14) and the third side wall (16) are hinged oppositely at the transverse edges.

8. The method according to claim 5, wherein the blank, adjacently to the portion for the second side wall (14), has an adhesive tab (56), which is used to connect the second side wall (14) to the first side wall (12).

9. The method according to claim 5, wherein a line of weakness (58) is provided between the portion for the first side wall (12) and the portion for the third side wall (16) and, after the step of folding the portion for the first side wall (12), the portion for the first side wall (12) is separated from the portion for the third side wall (16) along the line of weakness (58).

10. The method according to any one of the preceding claims, wherein at least one strip-shaped adhesive area is provided parallel to the first folding line and/or parallel to the second folding line, which adhesive area serves as connection means in order to produce the connection of high compressive strength to the at least one reinforcement rib.

11. The method according to any one of the preceding claims, wherein at least one strip-shaped adhesive area is provided on the portion for the third side wall (16) and serves as connection means in order to produce the connection of high tensile strength to the at least one reinforcement rib.

12. The method according to any one of the preceding claims, wherein at least one strip-shaped adhesive area is provided on the portion for the first side wall (12) and serves as connection means in order to produce the connection of high tensile strength to the at least one reinforcement rib.

13. The method according to any one of the preceding claims, wherein the first blank is formed in one piece.

14. The method according to any one of the preceding claims, wherein the second blank is formed in one piece.

15. The method according to any one of the preceding claims, wherein the first blank and the second blank are made of corrugated board.

## Revendications

1. Socle (10) pour une étagère de magasin, lequel présente un compartiment intérieur et une enveloppe extérieure, où l'enveloppe extérieure présente une première paroi latérale (12), une deuxième paroi latérale (14) adjacente, une troisième paroi latérale (16) se situant en face de la première paroi latérale (12), et une quatrième paroi latérale (18) adjacente à la troisième paroi latérale (16), où le compartiment intérieur comprend une première bande de renforcement (20) et une deuxième bande de renforcement (40), où la première bande de renforcement (20) comprend au moins une première partie de bande (22), une deuxième partie de bande (24), une troisième partie de bande (26) et une quatrième partie de bande (28), où les parties de bande (22, 24, 26, 28) sont reliées ensemble directement ou indirectement, et la première partie de bande (22) est reliée avec la deuxième paroi latérale (14) par le biais d'une liaison résistante à la pression, la deuxième partie de bande (24) et la troisième partie de bande (26) sont reliées par le biais d'une liaison résistante à la pression avec la première ou la troisième paroi latérale (12, 16) et la quatrième partie de bande (28) est reliée avec la quatrième paroi latérale (18) par le biais d'une liaison résistante à la pression, où une patte adhésive (32) est prévue sur la première partie de bande (22) près du socle (10) pour la liaison avec l'enveloppe extérieure, et une deuxième patte adhésive (34) est prévue sur la quatrième partie de bande (28) pour la liaison avec l'enveloppe extérieure, où une première ligne de pliure (42) est prévue près du socle (10), entre la première patte adhésive (32) et la première partie de bande (22) et chez lequel une deuxième ligne de pliure (44) est prévue entre la première partie de bande (22) et la deuxième partie de bande (24), et la deuxième partie de bande (24) indique une première direction constituée du plan déterminé par la première partie de bande (22) et la deuxième patte adhésive (32) indique une deuxième direction constituée du plan déterminé par la première partie de bande (22) et la deuxième direction est sensiblement en face de la première direction,
et où en outre, une quatrième ligne de pliure (48) est prévue près du socle entre la deuxième patte adhésive (34) et la quatrième partie de bande (28), et une troisième ligne de pliure (46) est prévue entre la quatrième partie de bande (28) et la troisième partie de bande (26), et la troisième partie de bande (26) indique une troisième direction constituée du plan déterminé par la quatrième partie de bande (28) et la deuxième patte adhésive (34) indique une quatrième direction constituée par le plan déterminé par la quatrième partie de bande (28), et la quatrième direction se situe sensiblement en face de la troisième direction, et dans lequel les deux bandes de renforcement sont disposées symétriquement comme dans un miroir l'une par rapport à l'autre et une première ligne de pli (50) et une deuxième ligne de pli (52) se situant en face sont prévues dans le plan de symétrie déterminé dans l'enveloppe extérieure du socle, **caractérisé en ce que** les lignes de repliement (50, 52) peuvent être séparées par un étirement à l'intérieur de ce plan pour transférer le socle (10) d'une configuration d'utilisation dans une configuration de transport, dans laquelle les parties de l'enveloppe extérieure peuvent être posées à plat les unes sur les autres.

2. Socle (10) selon la revendication 1, chez lequel, une partie de liaison (30) est prévue entre la deuxième partie de bande (24) et la troisième partie de bande (26).

3. Socle (10) selon l'une des revendications précédentes, chez lequel la première partie de bande (22) et la deuxième partie de bande (24) forment ensemble un angle droit dans le position d'utilisation, et/ou chez lequel la troisième partie de bande (26) et la quatrième partie de bande (28) forment ensemble un angle droit.

4. Socle (10) selon l'une des revendications 2 ou 3, chez lequel la partie de liaison (30) est reliée avec des parties de l'enveloppe extérieure par un collage.

5. Procédé de fabrication d'un socle selon l'une des revendications 1 à 4, lequel comprend les étapes suivantes, de préférence dans cet ordre :
- la mise à disposition d'une découpe pour l'enveloppe extérieure, laquelle comprend des parties pour la première paroi latérale (12), pour la deuxième paroi latérale (14), pour la troisième paroi latérale (16) et pour la quatrième paroi latérale (18), où la partie pour la deuxième paroi latérale (16) comprend une première ligne de pli (50) et la partie pour la quatrième paroi latérale (18) comprend une deuxième ligne de pli (52), et la partie pour la troisième paroi latérale (16) est disposée entre la partie pour la deuxième paroi latérale (12) et la partie pour la quatrième paroi latérale (18) ;
- la mise à disposition d'une seconde découpe, laquelle présente au moins des parties pour une première bande de renforcement (20), où la première bande de renforcement (20) présente une première partie d'extrémité, une seconde partie d'extrémité et au moins une partie centrale ;
- l'application de produits de liaison sur la première et/ou la deuxième partie ;
- la réalisation d'une liaison résistante à la pression entre la première partie d'extrémité de la première bande de renforcement et la deuxième paroi latérale moyennant l'emploi des produits de liaison, où la liaison se situe dans la région du côté orienté vers !a troisième paroi latérale (16) de la première ligne de pli (50) ;
- la réalisation d'une liaison résistante à la pression entre la seconde partie d'extrémité de la première bande de renforcement et la quatrième paroi latérale moyennant l'emploi des produits de liaison, où la liaison se situe dans la région du côté orienté vers la troisième paroi latérale (16) de la deuxième ligne de pli (52) ;
- la réalisation d'une liaison résistante à la pression entre la partie centrale de la première bande de renforcement et la première ou la troisième paroi latérale moyennant l'emploi des produits de liaison ;
- le repliement de la partie pour la première paroi latérale (12) de sorte que la première paroi latérale (12) recouvre sensiblement la troisième paroi latérale (16) ;
- le repliement de la partie de la deuxième paroi latérale (14) non recouverte par la découpe pour la première bande de renforcement le long de la première ligne de pli (50) ;
- le repliement de la partie de la quatrième paroi latérale (18) non recouverte par la découpe pour la première bande de renforcement le long de la deuxième ligne de pli (52) ;
- l'assemblage de la deuxième paroi latérale (14) et de la quatrième paroi latérale (18) avec la première paroi latérale (12).

6. Procédé de fabrication d'un socle selon la revendication 5, où le procédé comprend les étapes suivantes :
- la mise à disposition d'une seconde découpe, laquelle présente au moins des parties pour une première bande de renforcement (20) et pour une deuxième bande de renforcement (40), où la première bande de renforcement (20) présente une première partie d'extrémité, une seconde partie d'extrémité et au moins une partie centrale, et où la deuxième bande de renforcement (40) présente une première partie d'extrémité, une seconde partie d'extrémité et au moins une partie centrale,
- le repliement de la seconde découpe avant ou après la réalisation d'une liaison résistante à la pression entre la première partie d'extrémité de la première bande de renforcement et la deuxième paroi latérale et avant ou après la réalisation d'une liaison résistante à la pression entre la seconde partie d'extrémité de la première bande de renforcement et la quatrième paroi latérale et avant ou après la réalisation d'une liaison résistante à la pression entre la partie centrale de la première bande de renforcement et la troisième paroi latérale, où la seconde découpe est repliée le long d'une troisième ligne de pli (54),
- le repliement de la partie de la deuxième paroi latérale (14) non recouverte par la découpe pour la première bande de renforcement le long de la première ligne de pli (50), moyennant la réalisation d'une liaison résistante à la pression entre la première partie d'extrémité de la deuxième bande de renforcement et la deuxième paroi latérale,
- le repliement de la partie de la quatrième paroi latérale (18) non recouverte par la découpe pour la première bande de renforcement le long de la deuxième ligne de pli (52), moyennant la réalisation d'une liaison résistante à la pression entre la seconde partie d'extrémité de la deuxième bande de renforcement et la quatrième paroi latérale (18).

7. Procédé selon la revendication 5, dans lequel la découpe présente une partie pour la troisième paroi, laquelle est essentiellement rectangulaire et comprend deux arêtes longitudinales et deux arêtes transversales, où une partie pour la première paroi latérale (12) est articulée sur l'une des arêtes longitudinales et où des parties respectivement pour la deuxième paroi latérale (14) et pour la troisième paroi latérale (16) sont articulées sur les arêtes transversales opposées.

8. Procédé selon la revendication 5, dans lequel la découpe adjacente à la partie pour la deuxième paroi latérale (14) présente une patte adhésive (56), laquelle est employée pour la liaison de la deuxième paroi latérale (14) avec la première paroi latérale (12).

9. Procédé selon la revendication 5, dans lequel une ligne de moindre résistance (58) est prévue entre la partie pour la première paroi latérale (12) et la partie pour la troisième paroi latérale (16), et après l'étape de repliement de la partie pour la première paroi latérale (12), la partie pour la première paroi latérale (12) est séparée de la partie pour la troisième paroi latérale (16) le long de la ligne de moindre résistance (58).

10. Procédé selon l'une des revendications précédentes, chez lequel au moins une surface adhésive en forme de lignes est prévue parallèlement à la première ligne de pli et/ou parallèlement à la deuxième ligne de pli, laquelle sert de moyen de liaison pour la réalisation de la liaison résistante à la pression avec l'au moins une bande renforcement.

11. Procédé selon l'une des revendications précédentes, chez lequel au moins une surface adhésive en forme de lignes est prévue sur la partie pour la troisième paroi latérale (16), laquelle sert de moyen de liaison pour la réalisation de la liaison résistante à la pression avec l'au moins une bande renforcement.

12. Procédé selon l'une des revendications précédentes, chez lequel au moins une surface adhésive en forme de lignes est prévue sur la partie pour la première paroi latérale (12), laquelle sert de moyen de liaison pour la réalisation de la liaison résistante à la pression avec l'au moins une bande renforcement.

13. Procédé selon l'une des revendications précédentes, chez lequel la première découpe est en une seule pièce.

14. Procédé selon l'une des revendications précédentes, chez lequel la seconde découpe est en une seule pièce.

15. Procédé selon l'une des revendications précédentes, chez lequel la première découpe et la seconde découpe sont constituées de carton ondulé.
